# EUROPÄISCHE PATENTSCHRIFT

(11) **EP 1 776 520 B1**
(45) Veröffentlichungstag und Bekanntmachung des Hinweises auf die Patenterteilung: **15.05.2013**
(21) Anmeldenummer: 05756927.9
(22) Anmeldetag: 13.06.2005
(51) Int. Cl.: F02D 41/38, F02D 41/22

(54) **PRÜFVERFAHREN**
TEST METHOD
PROCEDE DE CONTROLE

(30) Priorität: 05.08.2004 DE 102004037963
(43) Veröffentlichungstag der Anmeldung: 25.04.2007
(73) Patentinhaber: ROBERT BOSCH GMBH, 70442 Stuttgart (DE)
(72) Erfinder: HAERER, Frank, 73547 Lorch-Waldhausen (DE)
(86) Internationale Anmeldenummer: PCT/EP2005/052705
(87) Internationale Veröffentlichungsnummer: WO 2006/015893

(56) Entgegenhaltungen:
- EP-A- 1 136 686
- EP-A- 1 441 120
- WO-A-2004/036034
- DE-A1- 10 254 464

## Beschreibung

Die Erfindung betrifft ein Verfahren zum Prüfen der Funktion einer Hochdruckpumpe nach dem Oberbegriff des Anspruchs 1.

Ein solches Verfahren ist durch die EP 1441 120 A bekannt. Die hierbei geprüfte Hochdruckpumpe ist zwar nicht näher erläutert, jedoch weisen derartige Hochdruckpumpen üblicherweise mehrere Pumpenelemente auf, die jeweils einen Arbeitsraum begrenzen, der über ein Saugventil mit einem Niederdruckbereich, aus dem Kraftstoff angesaugt werden kann, und über ein Druckventil mit einem Hochdruckbereich in Verbindung steht. Der Hochdruckbereich umfasst einen zur Kraftstoffversorgung einer Brennkraftmaschine dienenden zentralen Kraftstoffhochdruckspeicher, in den die Hochdruckpumpe den aus dem Niederdruckbereich angesaugten Kraftstoff fördert. Der Druck im Hochdruckspeicher, der auch als Rail bezeichnet wird, wird von einem Raildrucksensor erfasst wird, wobei die vom Raildrucksensor erfassten Werte in eingebautem Zustand der Hochdruckpumpe im Betrieb der Brennkraftmaschine zum Prüfen der Funktion der Hochdruckpumpe genutzt werden. Der Raildrucksensor ist mit einem Steuergerät verbunden, durch das der Raildruck auf das Überschreiten vorgegebener maximaler Raildruckwerte ausgewertet wird. Wenn der Raildruck die maximal zulässigen Werte überschreitet, so wird durch das Steuergerät entweder auf einen Notbetrieb der Brennkraftmaschine umgeschaltet oder es wird ein weiterer Betrieb der Brennkraftmaschine verhindert. Bei dieser bekannten Hochdruckpumpe ist ein dieser saugseitig vorgeschaltetes Ansaugsteuerventil vorgesehen, durch das die von der Hochdruckpumpe angesaugte Kraftstoffmenge und damit die Fördermenge der Hochdruckpumpe verändert werden kann. Eine Überschreitung der maximal zulässigen Werte des Raildrucks deutet auf einen Defekt dieses Ansaugsteuerventils hin und nicht auf einen Defekt der Hochdruckpumpe, da dann der Raildruck zu niedrig wäre und nicht zu hoch.

Durch die WO 2004/036034 A ist eine Hochdruckpumpe für eine Kraftstoffeinspritzeinrichtung bekannt, die mehrere Pumpenelemente aufweist, die jeweils einen Arbeitsraum begrenzen, der über ein Saugventil mit einem Niederdruckbereich, aus dem Kraftstoff angesaugt werden kann, und über ein Druckventil mit einem Hochdruckbereich in Verbindung steht. Der Hochdruckbereich umfasst einen zur Kraftstoffversorgung einer Brennkraftmaschine dienenden zentralen Kraftstoffhochdruckspeicher, in den die Hochdruckpumpe den aus dem Niederdruckbereich angesaugten Kraftstoff fördert und dessen Druck von einem Raildrucksensor erfasst wird. Der Hochdruckpumpe ist dabei ein Zumessventil vorgeschaltet, mittels dem die von der Hochdruckpumpe angesaugte Kraftstoffmenge und damit die Fördermenge der Hochdruckpumpe verändert werden kann. Im Hochdruckbereich ist außerdem ein Druckregelventil vorgesehen. Das Zumessventil und das Druckregelventil werden durch ein Steuergerät angesteuert. Es wurde festgestellt, dass in Betriebszuständen, in denen durch das Zumessventil eine sehr geringe Fördermenge der Hochdruckpumpe eingestellt wird, die einzelnen Pumpenelemente ungleich fördern, wobei ein Pumpenelement möglicherweise gar nicht fördert. Hierdurch wird die Laufruhe der Brennkraftmaschine negativ beeinflusst. Um dies zu vermeiden wird vorgeschlagen die Fördermenge der Hochdruckpumpe durch Öffnung des Zumessventils zu erhöhen und durch das Druckregelventil den zu viel geförderten Kraftstoff aus dem Kraftstoffhochdruckspeicher abzusteuern. Eine Prüfung der Funktion der Hochdruckpumpe erfolgt hierbei jedoch nicht.

### Vorteile der Erfindung

Das erfindungsgemäße Verfahren zur Prüfung der Funktion einer Hochdruckpumpe mit den Merkmalen des Anspruchs 1 hat den Vorteil, dass mit diesem Verfahren ein ganzer oder teilweise Ausfalls eines Pumpenelements der Hochdruckpumpe ermittelt werden kann.

Ein bevorzugtes Ausführungsbeispiel des Verfahrens ist dadurch gekennzeichnet, dass die Prüfung im Leerlaufbetrieb der Brennkraftmaschine erfolgt. Die Prüfung kann auch in anderen definierten Betriebszuständen der Brennkraftmaschine erfolgen. Allerdings wurden bei der Prüfung im Leerlauf im Rahmen der vorliegenden Erfindung eindeutige Ergebnisse erzielt.

Ein weiteres bevorzugte Ausführungsbeispiel des Verfahrens ist dadurch gekennzeichnet, dass ein Druckregelventil, mit dem die Hochdruckpumpe ausgestattet ist, geöffnet wird, um die Fördermenge der Hochdruckpumpe zu erhöhen. Im geöffneten Zustand gibt das Druckregelventil eine Verbindung zwischen dem Hochdruckbereich und dem Niederdruckbereich frei. Durch das gezielte Öffnen des Druckregelventils wird die Fördermenge der Hochdruckpumpe künstlich erhöht.

Ein weiteres bevorzugtes Ausführungsbeispiel des Verfahrens ist dadurch gekennzeichnet, dass die Fördermenge der Hochdruckpumpe erhöht wird, indem ein Druckbegrenzungsventil, mit dem der Kraftstoffhochdruckspeicher ausgestattet ist, geöffnet wird. Das Druckbegrenzungsventil ist im normalen Betrieb der Brennkraftmaschine geschlossen und öffnet aus Sicherheitsgründen erst, wenn ein maximal zulässiger Druck von zum Beispiel 1.800 bar in dem Kraftstoffhochdruckspeicher überschritten wird. Dann regelt das Druckbegrenzungsventil den Druck in dem Kraftstoffhochdruckspeicher auf einen niedrigeren Wert von zum Beispiel 800 bar herunter, um einen Notfahrbetrieb zu ermöglichen. Durch das gezielte Öffnen des Druckbegrenzungsventils wird die Fördermenge der Hochdruckpumpe künstlich erhöht.

Ein weiteres bevorzugtes Ausführungsbeispiel des Verfahrens ist dadurch gekennzeichnet, dass eine Zumesseinheit, die der Hochdruckpumpe vorgeschaltet ist, geöffnet wird, um die Fördermenge der Hochdruckpumpe zu erhöhen, bis das Druckbegrenzungsventil geöffnet. Über die geöffnete Zumesseinheit gelangt mehr Kraftstoff zu der vorzugsweise sauggedrosselten Hochdruckpumpe als zum Beispiel im Leerlaufbetrieb der Brennkraftmaschine benötigt wird. Die künstlich erhöhte Fördermenge führt schließlich dazu, dass das Druckbegrenzungsventil öffnet. Weitere Vorteile, Merkmale und Einzelheiten der Erfindung ergeben sich aus der nachfolgenden Beschreibung, in der unter Bezugnahme auf die Zeichnung verschiedene Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.

### Zeichnung

Es zeigen:
- Figur 1: eine schematische Darstellung eines Kraftstoffeinspritzsystems mit einer Hochdruckpumpe, die ein Druckregelventil aufweist;
- Figur 2: eine schematische Darstellung eines Kraftstoffeinspritzsystems mit einer Hochdruckpumpe, der eine Zumesseinheit vorgeschaltet ist;
- Figur 3: eine Auftragung der Spannung eines Raildruckssensors über der Zeit bei einer intakten Hochdruckpumpe;
- Figur4: eine Auftragung der Spannung des Raildrucksensors über der Zeit bei einem defekten Saugventil;
- Figur 5: eine Auftragung der Spannung des Raildrucksensors über der Zeit bei einem defekten Druckventil;
- Figur 6: eine Auftragung der Spannung des Raildrucksensors über der Zeit bei einem geöffneten Druckbegrenzungsventil und einer intakten Hochdruckpumpe;
- Figur 7: eine Auftragung der Spannung des Raildrucksensors über der Zeit bei geöffnetem Druckbegrenzungsventil und bei einem defekten Saugventil und
- Figur 8: eine Auftragung der Spannung des Raildrucksensors über der Zeit bei geöffnetem Druckbegrenzungsventil und einem defekten Druckventil.

### Beschreibung der Ausführungsbeispiele

In Figur 1 ist ein Common-Rail-Kraftstoffeinspritzsystem schematisch dargestellt. Aus einem Niederdruckbehälter 1, der auch als Kraftstofftank bezeichnet wird, wird mit Hilfe einer Kraftstoffförderpumpe 2 über eine Verbindungsleitung 3 Kraftstoff zu einer Hochdruckpumpe 4 gefördert. In der Verbindungsleitung 3 ist ein Überströmventil 6 angeordnet. Der Niederdruckbehälter 1, die Kraftstoffförderpumpe 2 und die Verbindungsleitung 3 sind mit Niederdruck beaufschlagt und werden deshalb dem Niederdruckbereich zugeordnet.

An der Hochdruckpumpe 4 ist ein Druckregelventil 8 angebracht, das über eine Leitung 9 an den Niederdruckbehälter 1 angeschlossen ist. Außerdem geht von der Hochdruckpumpe 4 eine Hochdruckleitung 10 aus, die den mit Hochdruck beaufschlagten Kraftstoff zu einem Kraftstoffhochdruckspeicher 12 liefert, der auch als Common-Rail bezeichnet wird. Von dem Hochdruckspeicher 12 gehen unter Zwischenschaltung von Durchflussbegrenzern 13 Hochdruckleitungen 14 aus, die den mit Hochdruck beaufschlagten Kraftstoff aus dem Hochdruckspeicher 12 zu Einspritzventilen 15 liefern, die auch als Injektoren bezeichnet werden und von denen in Figur 1 aus Gründen der Übersichtlichkeit nur eines dargestellt ist. Die Hochdruckleitung 10, der Hochdruckspeicher 12, die Hochdruckleitung 14 und das Einspritzventil 15 enthalten mit Hochdruck beaufschlagten Kraftstoff und werden demzufolge dem Hochdruckbereich des Kraftstoffeinspritzsystems zugeordnet.

Von dem Kraftstoffeinspritzventil 15 führt eine Rücklaufleitung, die zwei Abschnitte 16 und 17 aufweist, zu dem Niederdruckbehälter 1. Zwischen die beiden Abschnitte 16 und 17 der Rücklaufleitung ist ein Druckhalteventil 18 geschaltet. Das Druckhalteventil 18 dient dazu, in dem Abschnitt 16 der Rücklaufleitung einen Mindestdruck von etwa 1,0 bar aufrechtzuerhalten. Der Betrieb des Kraftstoffeinspritzsystems wird durch ein elektronisches Steuergerät 19 gesteuert.

In Figur 2 ist ein ähnliches Kraftstoffeinspritzsystem wie in Figur 1 dargestellt. Das Kraftstoffeinspritzsystem umfasst eine Hochdruckpumpe 20, die durch eine Antriebswelle 21 angetrieben ist, die einen exzentrischen Wellenabschnitt 22 aufweist. An dem exzentrischen Wellenabschnitt 22 befinden sich die Enden dreier sternförmig angeordneter Kolben 24, 25 und 26 in Anlage. Die der Antriebswelle 21 abgewandten Enden der Kolben 24 bis 26 begrenzen Arbeitsräume 28, 29 und 30, die auch als Pumpenräume bezeichnet werden. Die Arbeitsräume 28 bis 30 stehen jeweils über ein Saugventil 32, 33 und 34 unter Zwischenschaltung einer Zumesseinheit 36 mit einem Niederdruckbereich 38 in Verbindung.

Darüber hinaus stehen die Arbeitsräume 28 bis 30 über Druckventile 40 bis 42 mit einem Kraftstoffhochdruckspeicher 44 in Verbindung, der auch als Common-Rail oder kurz Rail bezeichnet wird. Von dem Kraftstoffhochdruckspeicher 44 führen Hochdruckleitungen 46 bis 49 zu (nicht dargestellten) Kraftstoffeinspritzventilen. Der Kraftstoffhochdruckspeicher 44 steht über ein Druckbegrenzungsventil 52 mit dem Niederdruckbereich 38 in Verbindung. Des Weiteren ist an dem Kraftstoffhochdruckspeicher 44 ein Raildrucksensor 55 angebracht, über den der Druck in dem Kraftstoffhochdruckspeicher 44 erfasst wird.

Die Hochdruckpumpe 20 dient dazu, Kraftstoff aus dem Niederdruckbereich 38 in den Kraftstoffhochdruckspeicher 44 zu fördern. Beim Ansaugen öffnen die Saugventile 32 bis 34, wohingegen die Druckventile 40 bis 42 geschlossen sind. Über die Zumesseinheit 36 kann die Fördermenge der Hochdruckpumpe 20 gesteuert werden. Beim Fördern von Kraftstoff in den Kraftstoffhochdruckspeicher 44 sind die Saugventile 32 bis 34 geschlossen und die Druckventile 40 bis 42 geöffnet. Durch eine strichpunktierte Linie 58 ist angedeutet, dass die Zumesseinheit 36, die Saugventile 32 bis 34 und die Druckventile 40 bis 42 in die Hochdruckpumpe 20 integriert sind.

Gemäß dem erfindungsgemäßen Prüfverfahren wird die Hochdruckpumpe im Leerlaufbetrieb des Fahrzeugs ohne Zugriff auf das in das Fahrzeug integrierte Steuergerät getestet, ohne dass die Hochdruckpumpe aus dem Fahrzeug ausgebaut wird. Die Mengenförderung der Hochdruckpumpe wird beim Testen künstlich erhöht, indem entweder das Druckbegrenzungsventil 52 (siehe Figur 2) oder das Druckregelventil 8 (siehe Figur 1) geöffnet wird. Dabei muss das Druckregelventil konstant bestromt werden oder auf eine Druckregelung mit Druckregelventil umgeschaltet werden. Die Umschaltung auf die Druckregelventil-Regelung kann automatisch erfolgen, wenn die Zumesseinheit ausgesteckt wird. Dadurch ist es möglich, die Funktion von Saug- und Druckventilen getrennt zu beurteilen, wie im Folgenden erläutert wird. Es ist auch möglich, mit Hilfe geeigneter Softwarefunktionen den Ablauf des Tests zu automatisieren.

Bei dem erfindungsgemäßen Prüfverfahren wird ein Raildrucksensor-Kabeladapter als Zwischenstecker mit einem Abgriff für ein Oszilloskopkabel verwendet. Zur Auswertung der Signale des Raildrucksensors wird ein Oszilloskop verwendet. Alternativ kann eine Oszilloskopfunktion eines bestehenden Testgeräts genutzt werden.

Das erfindungsgemäße Verfahren funktioniert wie folgt: Der Motor läuft im Leerlauf. Der Raildrucksensor-Kabeladapter ist eingesteckt. Bei einer ersten Messung ist das Druckbegrenzungsventil geschlossen. Der Motor läuft bei 600 U/min. Das Übersetzungsverhältnis zwischen der Pumpendrehzahl und der Motordrehzahl beträgt 5:3. Demzufolge läuft die Hochdruckpumpe mit 1.000 U/min. 1.000 U/min entsprechen 16,66 U/sek. Also ergibt sich bei einem defekten Druckventil, zum Beispiel im Ventil klemmenden Partikeln oder einem undichten Sitz, bei 16,66 U/sek eine charakteristische Raildruckschwingung. Die Frequenz dieser Schwingung ist unabhängig davon, ob ein Saugventil oder ein Druckventil defekt ist. Die zugehörige Periode beträgt 0,06 Sekunden. In diesem Betriebspunkt wird der Raildruck einspritzsynchron gemessen, das heißt kurz vor jeder Einspritzung. Bei jeder zweiten Umdrehung wird eingespritzt. Daraus ergeben sich bei sechs Zylindern fünf Einspritzungen pro Sekunde für jeden Zylinder, also dreißig Einspritzungen pro Sekunde. Das entspricht 30 Hz oder 0,033 Sekunden. Damit kann die Schwingung über das Raildrucksensorsignal aus dem in die Brennkraftmaschine integrierten Steuergerät nur unzureichend erfasst werden. Zusätzlich wird das Signal in dem Steuergerät nochmals gefiltert. Vor allem bei größeren Übersetzungsverhältnissen als 5:3 ist die Erfassung über das Steuergerät nicht zu empfehlen. Deshalb wird gemäß dem erfindungsgemäßen Verfahrene das Rohsignal des Raildrucksensors als Messwert für den Raildruck verwendet und nicht das Signal aus dem fahrzeugintegrierten Steuergerät.

In Figur 3 ist das Rohsignal des Raildrucksensors in Volt über der Zeit in Sekunden aufgetragen. Die Einspritzmenge ist auf 10 mg eingestellt. Das Druckbegrenzungsventil ist geschlossen. Das Rohsignal des Raildrucksensors hat über die betrachtete Zeitspanne einen relativ konstanten Wert von circa 1,4 Volt. Der Raildruck ist also stabil.

In Figur 4 ist ein Saugventil defekt. Im Vergleich zu Figur 3 ist kein wesentlicher Unterschied zu erkennen, da bei einem defekten Saugventil die beiden verbliebenen Pumpenelemente ausreichend Menge nachliefern und durch die geringen Fördermengen im Leerlauf keine Schwingung hoher Amplitude entsteht. Das Druckventil in dem Element mit dem defekten Saugventil bleibt ständig geschlossen.

In Figur 5 ist das Rohsignal des Raildrucksensors über der Zeit dargestellt, wenn ein Druckventil defekt ist. Wie man in Figur 5 sieht, schwankt das Rohsignal des Raildrucksensors etwa zwischen 1,3 und 1,5 Volt. Die Schwingung entsteht, weil das defekte Druckventil nicht schließt. Demzufolge wird im Förderhub des zugehörigen Kolbens zwar eine bestimmte Menge in den Kraftstoffhochdruckspeicher gefördert. Diese Menge wird aber im folgenden Ansaughub des Kolbens über das defekte Druckventil wieder angesaugt. Somit wird eine bestimmte Menge Kraftstoff im Hochdruckbereich hin und her geschoben, was zu der in Figur 5 gezeigten Schwingung führt.

In einem zweiten Teil des erfindungsgemäßen Prüfverfahrens läuft der Motor immer noch im Leerlauf. Über eine spezielle Funktion des Steuergeräts wird die Zumesseinheit geöffnet, um die Fördermenge zu erhöhen. Die erhöhte Fördermenge führt dazu, dass das Druckbegrenzungsventil öffnet. Die gleiche Wirkung wird erzielt, wenn ein Druckregelventil an der Hochdruckpumpe in den Niederdruckbereich geöffnet wird.

In Figur 6 sieht man, dass bei dieser künstlichen Erhöhung des Raildrucks das Rohsignal des Raildrucksensors von etwa 1,4 auf etwa 2,5 ansteigt.

In Figur 7 ist das Rohsignal des Raildrucksensors über der Zeit aufgetragen, wenn ein Druckventil defekt ist. Bei dem höheren Druck ergibt sich eine Schwingung mit der gleichen Frequenz wie in Figur 5 da aufgrund des defekten Saugventils ein Pumpenelement nicht fördert. Bei dem erhöhten Druck und der erhöhten Fördermenge wird der Ausfall des Pumpenelements nicht durch die beiden übrigen Pumpenelemente ausgeglichen.

In Figur 8 ist das Rohsignal des Raildrucksensors über der Zeit aufgetragen, wenn ein Druckventil defekt ist. Auch hier tritt eine Schwingung gleicher Frequenz auf.

Über einen Vergleich von zwei Pumpvorgängen mit geöffnetem und geschlossenem Druckbegrenzungsventil kann festgestellt werden, ob ein Saug- oder Druckventil in der Hochdruckpumpe defekt ist. Mit dem erfindungsgemäßen Prüfverfahren kann bei Verdacht auf eine defekte Hochdruckpumpe die Funktion der Förderung aller Pumpenelemente geprüft und damit indirekt die Zumesseinheit als Fehlerursache ausgeschlossen werden. Darüber hinaus kann eine Ungleichförderung der Pumpe durch Saugventile mit unterschiedlichen Öffnungsdrücken erkannt werden, da die unterschiedlichen Öffnungsdrücke zu einem ähnlichen Schwingverhalten führen.

## Patentansprüche

1. Verfahren zum Prüfen der Funktion einer Hochdruckpumpe (20) mit mehreren Pumpenelementen (24-26), die jeweils einen Arbeitsraum (28-30) begrenzen, der über ein Saugventil (32-34) mit einem Niederdruckbereich (38), aus dem Kraftstoff angesaugt werden kann, und über ein Druckventil (40-42) mit einem Hochdruckbereich in Verbindung steht, der einen zur Kraftstoffversorgung einer Brennkraftmaschine dienenden zentralen Kraftstoffhochdruckspeicher (44) umfasst, in den die Hochdruckpumpe (20) den aus dem Niederdruckbereich (38) angesaugten Kraftstoff fördert und dessen Druck von einem Raildrucksensor (55) erfasst wird, wobei die vom Raildrucksensor (55) erfassten Werte in eingebautem Zustand der Hochdruckpumpe (20) im Betrieb der Brennkraftmaschine zum Prüfen der Funktion der Hochdruckpumpe (20) genutzt werden, **dadurch gekennzeichnet, dass** eine Adaptereinrichtung an den Raildrucksensor (55) angeschlossen wird, um die erfassten Druckwerte an eine externe Auswerteeinheit zu übermitteln, dass das Rohsignal des Raildrucksensors (55) als Messwert für den Raildruck verwendet wird und dass der zeitliche Verlauf des Raildrucks auf das Vorliegen von Druckschwingungen ausgewertet wird.

2. Verfahren nach Anspruch 1, **dadurch gekennzeichnet, dass** die Prüfung im Leerlaufbetrieb der Brennkraftmaschine erfolgt.

3. Verfahren nach einem der vorhergehenden Ansprüche, **dadurch gekennzeichnet, dass** ein Druckregelventil (8), mit dem die Hochdruckpumpe (4) ausgestattet ist, geöffnet wird, um die Fördermenge der Hochdruckpumpe (4) zu erhöhen.

4. Verfahren nach Anspruch 1 oder 2,**dadurch gekennzeichnet, dass** die Fördermenge der Hochdruckpumpe erhöht wird, indem ein Druckbegrenzungsventil (52), mit dem der Kraftstoffhochdruckspeicher (44) ausgestattet ist, geöffnet wird.

5. Verfahren nach Anspruch 4, **dadurch gekennzeichnet, dass** eine Zumesseinheit (36), die der Hochdruckpumpe (20) vorgeschaltet ist, geöffnet wird, um die Fördermenge der Hochdruckpumpe zu erhöhen, bis das Druckbegrenzungsventil (52) öffnet.

## Claims

1. Method for testing the functioning of a high-pressure pump (20) having a plurality of pump elements (24-26) which delimit in each case one working chamber (28-30) which is connected via a suction valve (32-34) to a low-pressure region (38) from which fuel can be sucked in and via a pressure valve (40-42) to a high-pressure region, said high-pressure region comprising a central high-pressure fuel accumulator (44) which serves for the supply of fuel to an internal combustion engine and into which the high-pressure pump (20) delivers the fuel sucked in from the low-pressure region (38) and the pressure of which is detected by a rail pressure sensor (55), wherein the values detected by the rail pressure sensor (55) are utilized, in the installed state of the high-pressure pump (20) and during operation of the internal combustion engine, for testing the functioning of the high-pressure pump (20), **characterized in that** an adapter device is connected to the rail pressure sensor (55) in order to transmit the detected pressure values to an external evaluation unit, **in that** the unprocessed signal of the rail pressure sensor (55) is used as a measurement value for the rail pressure, and **in that** the profile of the rail pressure with respect to time is evaluated with regard to the presence of pressure oscillations.

2. Method according to Claim 1, **characterized in that** the testing is performed while the internal combustion engine is operating at idle.

3. Method according to one of the preceding claims, **characterized in that** a pressure regulating valve (8) with which the high-pressure pump (4) is equipped is opened in order to increase the delivery rate of the high-pressure pump (4).

4. Method according to Claim 1 or 2, **characterized in that** the delivery rate of the high-pressure pump is increased by virtue of a pressure limiting valve (52) with which the high-pressure fuel accumulator (44) is equipped being opened.

5. Method according to Claim 4, **characterized in that** a metering unit (36) connected upstream of the high-pressure pump (20) is opened in order to increase the delivery rate of the high-pressure pump until the pressure limiting valve (52) opens.

## Revendications

1. Procédé de contrôle de la fonction d'une pompe à haute pression (20) dotée de plusieurs éléments de pompe (24-26) délimitant respectivement une chambre de travail (28-30) pouvant être reliée à une zone de basse pression (38) par le biais d'une soupape d'aspiration (32-34) à partir de laquelle le carburant peut être aspiré et à une zone de haute pression par le biais d'une soupape de pression (40-42), ladite zone de haute pression comprenant un accumulateur sous haute pression de carburant (44) central servant à l'alimentation en carburant d'un moteur à combustion interne, la pompe à haute pression (20) transportant dans ledit accumulateur le carburant aspiré hors de la zone de basse pression (38) et déterminant sa pression à l'aide d'un capteur de pression de rail (55), les valeurs détectées par le capteur de pression de rail (55) étant utilisées à l'état monté de la pompe à haute pression (20), en situation de fonctionnement du moteur à combustion interne, pour contrôler la fonction de la pompe à haute pression (20), **caractérisé en ce qu'**un dispositif d'adaptation au capteur de pression de rail (55) est raccordé pour transmettre les valeurs de pression détectées à une unité d'analyse externe, que le signal brut du capteur de pression de rail (55) sert de valeur de mesure de la pression de rail et que la courbe dans le temps de la pression de rail est analysée à la recherche d'oscillations de pression.

2. Procédé selon la revendication 1, **caractérisé en ce que** le contrôle se produit en situation de fonctionnement au ralenti du moteur à combustion interne.

3. Procédé selon l'une quelconque des revendications précédentes, **caractérisé en ce qu'**une soupape de régulation de pression (8) équipée de la pompe à haute pression (4) s'ouvre pour accroître le débit d'extraction de la pompe à haute pression (4).

4. Procédé selon la revendication 1 ou 2, **caractérisé en ce que** le débit d'extraction de la pompe à haute pression est accru lorsqu'une soupape de limitation de pression (52) dont l'accumulateur sous haute pression de carburant (44) est équipé s'ouvre.

5. Procédé selon la revendication 4, **caractérisé en ce qu'**une unité de dosage (36) à laquelle la pompe à haute pression (20) est connectée en amont est ouverte pour accroître le débit d'extraction de la pompe à haute pression jusqu'à ce que la soupape de limitation de pression (52) s'ouvre.
